# FASCICULE DE BREVET EUROPEEN

(11) **EP 2 034 858 B1**
(45) Date de publication et mention de la délivrance du brevet: **23.12.2009**
(21) Numéro de dépôt: 07788910.3
(22) Date de dépôt: 20.06.2007
(51) Int. Cl.: A41C 3/10

(54) **BONNET DE SOUTIEN-GORGE A COUSSINET DE PROTECTION D'ARMATURES**
BÜSTENHALTERKÖRBCHEN MIT RIPPENSCHÜTZENDEM POLSTER
BRASSIERE CUP COMPRISING A RIB-PROTECTING PAD

(30) Priorité: 26.06.2006 FR 0605721
(43) Date de publication de la demande: 18.03.2009
(73) Titulaire: Dbapparel Operations, 92300 Levallois-Perret (FR)
(72) Inventeur: VIDAL, Richard, 38490 Chimilin (FR); IANDOLO, Antonio, Rome (IT); BESCO, Cécile, 92800 Puteaux (FR); LATTANZI, Nicolas, 71400 Autun (FR)
(74) Mandataire: Bertrand, Didier
(86) Numéro de dépôt international: PCT/FR2007/001021
(87) Numéro de publication internationale: WO 2008/000934

(56) Documents cités:
- WO-A-2005/063064
- US-A- 2 520 836
- US-A- 3 372 698
- US-A- 3 704 713
- US-A1- 2004 014 393

## Description

L'invention concerne un bonnet de soutien-gorge constitué d'au moins une pièce textile renforcée par une armature s'étendant en arc dans la région inférieure du bonnet et dont une extrémité remonte et rejoint le côté extérieur supérieur du bonnet.

De tels bonnets sont connus par exemple par les documents US 6 053 800 ou US 6 485 352.

De par leur rigidité nécessaire à leur fonction de support, les armatures entraînent un inconfort de l'utilisatrice, malgré les nombreux dispositifs qui ont été envisagés pour tenter d'améliorer le confort, notamment par des rembourrages de l'armature elle-même ou du tube qui la contient. Le plus souvent, ces rembourrages ou surépaisseurs sont prévus tout au long de l'armature, et l'extrémité ou les deux extrémités de celle-ci peuvent également comporter un embout protecteur. C'est ainsi que le document US 3 704 713 fait connaître un soutien-gorge dont l'extrémité des armatures est enfermée dans une enveloppe de protection en tissu épais. Par ailleurs, le document US 3 372 698 prévoit un renforcement molletonné sur tout l'arrière du bord supérieur extérieur du bonnet.

Néanmoins, la Demanderesse a constaté qu'en dépit de ces propositions, qui peuvent éventuellement empêcher que la pointe de l'armature ne blesse, la zone de remontée de l'armature du côté du dos reste une cause d'inconfort et cela est d'autant plus sensible que le soutien-gorge est destiné à une poitrine relativement forte et que sa matière, une dentelle par exemple, ne participe que très peu au soutien de la poitrine essentiellement réalisé par l'armature ; le soutien-gorge est serré autour du buste et le contact métallique rigide des armatures sur les côtés est inconfortable pour l'utilisatrice. La présente invention a pour but de remédier à cet inconvénient.

L'invention atteint son but en proposant un bonnet de soutien-gorge constitué d'au moins une pièce textile renforcée par une armature s'étendant en arc dans la région inférieure du bonnet et dont une extrémité remonte et rejoint le côté extérieur supérieur du bonnet, ladite extrémité étant couverte, du côté intérieur du bonnet, par une protection localisée, **caractérisé en ce que** la protection est un coussinet constitué par une matière souple accolée à au moins une surface textile, le coussinet comportant une partie marginale mince et une partie centrale plus épaisse, la partie marginale comportant un bord relativement droit ou à faible courbure, destiné à longer le bord supérieur extérieur du bonnet et à réaliser au moins en partie l'assemblage avec le bonnet.

La matière souple, et de préférence relativement élastique, est de préférence emprisonnée entre deux surfaces textiles.

La matière souple est avantageusement une mousse, notamment une mousse synthétique (par exemple en polyéthylène ou en polyuréthanne), ou une matière non tissée (notamment des fibres de rembourrage), ou un tissu épais souple (notamment des tricots de maille dite 3D).

La matière de la surface textile peut être une matière textile ayant des qualités d'élasticité, grâce notamment à des fibres élastiques incorporées. Il peut s'agir d'un tissu ou d'un tricot.

L'assemblage de la matière souple à la surface ou aux surfaces de matière textile du coussinet peut se faire par collage, par soudure ou par enfermement dans une poche si deux surfaces textiles sont utilisées. Dans le cas de deux surfaces textiles, celles-ci peuvent être assemblées l'une à l'autre le long de leurs bords ou le long d'au moins certains de leurs bords, par collage, à froid ou à chaud, notamment sous pression, ou par soudure, notamment par ultrasons ou hautes fréquences. Avantageusement, le coussinet est fabriqué à partir d'un complexe comprenant un sandwich formé d'au moins une couche de remplissage entre deux couches de surfaces, et soumis de manière différentielle à une compression, de préférence à chaud :
avantageusement, il est formé des parties marginales très comprimées et une partie centrale non comprimée ou peu comprimée, l'adhésion d'une couche à l'autre étant assurée par collage par points, cordons, ou surfaces, ou par soudure notamment à l'aide de fibres fusibles soudables par ultrasons ou hautes fréquences dans le cas avantageux où les matières constituant les surfaces textiles et/ou le rembourrage comportent une certaine proportion de fibres thermofusibles.

L'épaisseur du coussinet peut atteindre de 2mm à 20mm, mais l'épaisseur peut n'être pas uniforme, notamment quand, comme mentionné plus haut, il est plus mince sur ces bords qu'en son milieu. Sa surface est avantageusement comprise entre 2cm² et 12cm².

Le coussinet comporte un bord relativement droit ou à faible courbure, destiné à longer le bord supérieur extérieur du bonnet, et un bord à plus forte courbure ou anglé, par exemple circulaire ou triangulaire, l'ensemble pouvant adopter sensiblement la forme d'une demi-lune ou d'un triangle, ou d'autres formes esthétiques, telle qu'une fleur stylisée.

Le coussinet est avantageusement fixé au bonnet de soutien-gorge du côté intérieur de la surface de celui-ci, au moins au niveau du bord supérieur extérieur (ou de dos) du bonnet, par exemple par couture ou autre moyen d'assemblage, tel que soudure ou collage. Le bord relativement droit du coussinet qui se trouve dans la région relativement mince du coussinet (par exemple constitué des deux épaisseurs de surface textile seulement ou d'un sandwich fortement comprimé) est incorporé au moins partiellement dans le bord supérieur extérieur du bonnet à l'intérieur d'un ourlet prévu sur celui-ci, ce qui permet l'assemblage au moins partiel du coussinet. Il est avantageusement prévu une autre fixation du côté opposé au bord droit, par exemple par couture sur l'enveloppe de l'armature.

D'autres caractéristiques et avantages de l'invention apparaîtront à la lecture de la description suivante, en référence aux dessins annexés sur lesquels :
- la figure 1 est une vue de l'intérieur d'un demi-soutien gorge dont le bonnet est fabriqué conformément à l'invention,
- la figure 2 est une vue schématique d'un exemple de réalisation d'un coussinet conforme à l'invention.

Le demi-soutien-gorge 1, destiné à être associé à un autre demi-soutien-gorge symétrique, comprend un bonnet proprement dit 2, renforcé à sa partie inférieure par une armature 3 qui peut avantageusement être glissée dans une enveloppe tubulaire 4 et prévue dans les couches textiles constituant le bonnet 2 ou bien formée d'une pièce extérieure fixée au bonnet 2. L'armature 3 a une forme d'arc concave vers le haut, c'est-à-dire vers le bonnet 2 proprement dit, et une de ses extrémités remonte vers le bord intérieur (ou central) supérieur 5 du bonnet tandis que l'autre extrémité remonte vers le bord extérieur supérieur 6 du bonnet, du côté de la zone de dos 7. Un système de bretelle réglable 8 relie l'angle supérieur 9 du bonnet 2 à la partie arrière de dos 10 et un système d'attache 11 termine la zone de dos 7 à son extrémité. Le bonnet 2 peut être constitué de plusieurs pièces, par exemple 2a et 2b, assemblées par couture ou soudure en 12, ces pièces étant par exemple réalisées en dentelle.

Selon l'invention, il est prévu du côté intérieur du soutien-gorge un coussinet protecteur 20 pour recouvrir l'extrémité de l'armature 3 dans la zone du bord extérieur supérieur 6 du bonnet 2. Le coussinet 20 est par exemple en forme de demi-lune comportant un bord 21 sensiblement rectilinéaire ou à faible courbure correspondant à la forme du bord 6 du bonnet 2 sur lequel il vient se fixer. Le coussinet représenté en figure 2 comprend un bord 22 sensiblement circulaire, formant le reste du contour. Sur celui qui est représenté en figure 1, le bord circulaire 22 comporte des raccordements à courbure inversée vers le bord 21. Naturellement, d'autres formes sont possibles.

Comme représenté sur la figure 2, le coussinet 20 est avantageusement formé de deux surfaces textiles assemblées l'une à l'autre de manière à ménager une partie centrale 23 formant une poche dans laquelle est disposé le matériau de remplissage (une mousse par exemple), et une partie marginale mince 24, 25 le long des bords 21, 22, constituée par les deux surfaces textiles solidarisées l'une à l'autre (avec ou sans interposition d'une autre couche) et présentant une largeur de quelques millimètres (par exemple de 4 à 8 mm). Cette partie marginale, notamment la partie 24 disposée le long du bord 21, permet un assemblage facile avec le bonnet au niveau du bord 6, par exemple en étant partiellement insérée dans la couture d'un ourlet 26 prévu sur ce bord. Le coussinet 20 peut aussi être fixé au bonnet en d'autres points (notamment au niveau de l'enveloppe tubulaire 4 de l'armature par collage ou de préférence par quelques points de couture) ou laissé libre.

Avantageusement, le coussinet 20 est fabriqué à partir d'un complexe comprenant un sandwich formé d'au moins une couche de remplissage entre deux couches de surfaces, et ce sandwich est assemblé et formé dans une presse chauffante, dont le dessin des plateaux permet de comprimer fortement les parties marginales 24, 25 et de laisser non comprimée ou peu comprimée la partie centrale 23, tout en collant les épaisseurs entre elles, grâce par exemple à des points de colle prévus entre les couches de surface. Dans un exemple particulier de réalisation, on a utilisé comme matière de remplissage une mousse 100% de polyuréthanne, prise en sandwich entre deux surfaces de tricot charmeuse polyamide/élasthanne dont l'une est enduite de points de colle en co-polyamide. L'assemblage de l'ensemble a été réalisé sur une presse chauffante avec une température de plateaux inférieur et supérieur de l'ordre de 150°C et une pression de 2 à 3 bars pendant 5 secondes.

Très avantageusement, la même technique peut être employée pour réaliser des bretelles de soutien-gorge dans un sandwich comprimé partiellement de manière à laisser une partie peu ou pas comprimée destinée à adoucir le contact avec la peau de l'épaule, cette partie pouvant avoir par exemple la forme d'une simple bande médiane plus épaisse sur la face interne de la bretelle, au niveau du haut de l'épaule.

## Revendications

1. Bonnet de soutien-gorge constitué d'au moins une pièce textile (2) renforcée par une armature (3) s'étendant en arc dans la région inférieure du bonnet (1) et dont une extrémité remonte et rejoint le côté extérieur supérieur (6) du bonnet, ladite extrémité étant couverte, du côté intérieur du bonnet (1), par une protection localisée (20), **caractérisé en ce que** la protection est un coussinet (20) constitué par une matière souple accolée à au moins une surface textile, le coussinet comportant une partie marginale mince (24, 25) et une partie centrale plus épaisse (23), la partie marginale (24) comportant un bord (21) relativement droit ou à faible courbure, destiné à longer le bord supérieur extérieur (6) du bonnet (1) et à réaliser l'assemblage avec le bonnet.

2. Bonnet selon la revendication 1, **caractérisé en ce que** la matière souple est emprisonnée entre deux surfaces textiles.

3. Bonnet selon l'une quelconque des revendications 1 ou 2, **caractérisé en ce que** la matière souple est choisie parmi une mousse, une matière non tissée et un tissu épais souple.

4. Bonnet selon l'une quelconque des revendications 1 à 3, **caractérisé en ce que** le coussinet (20) est fabriqué à partir d'un complexe comprenant un sandwich formé d'au moins une couche de remplissage entre deux couches de surface.

5. Bonnet selon la revendication 4, **caractérisé par** des parties marginales (24, 25) très comprimées et une partie centrale non comprimée ou peu comprimée (23).

## Claims

1. A brassiere cup consisting of at least one textile component (2) reinforced with a stiffener (3) which extends in an arc in the lower region of the cup (1) and which has one end that rises and meets the upper outward side (6) of the c up, said end being covered, on the inside of the cup (1), by a localized protective part (20), said cup being **characterized in that** the protective part is a pad (20) made of a flexible material attached to at least one textile surface, the pad comprising a thin marginal part (24, 25) and a thicker central part (23), the marginal part (24) having a relatively straight or slightly curved edge (21) designed to lie along the outer upper edge (6) of the cup (1) and provide the connection to the cup.

2. The cup as claimed in claim 1, **characterized in that** the flexible material is trapped between two textile surfaces.

3. The cup as claimed in either of claims 1 and 2, **characterized in that** the flexible material is chosen from a foam, a nonwoven material, and a thick flexible fabric.

4. The cup as claimed in any one of claims 1-3, **characterized in that** the pad (20) is made from a complex comprising a sandwich formed by at least one filling layer between two surface layers.

5. The cup as claimed in claim 4, **characterized by** highly compressed marginal parts (24, 25) and an uncompressed or only slightly compressed central part (23).

## Patentansprüche

1. Büstenhalterkörbchen, das zumindest aus einem Textilstück (2) besteht, das durch einen Rundbügel (3) verstärkt ist, der sich bogenförmig in dem unteren Bereich des Körbchens (1) erstreckt und dessen eine Ende sich nach oben erstreckt und an die obere Außenseite (6) des Körbchens (1) angrenzt, wobei das Ende von der Innenseite des Körbchens (1) durch ein lokalisiertes bzw. begrenztes Schutzteil (20) verdeckt ist, **dadurch gekennzeichnet, dass** das Schutzteil ein Polster (20) ist, das aus einem weichen bzw. anschmiegsamen bzw. flexiblen Stoff bzw. Material besteht und zumindest an eine Textilfläche bzw. -lage anschließt bzw. mit dieser verbunden ist, wobei das Polster einen dünnen Randabschnitt (24, 25) und einen dickeren Mittelabschnitt (23) umfasst, wobei der Randabschnitt (24) einen Saum (21) umfasst, der relativ gerade oder leicht gebogen ist, der angepasst bzw. dazu bestimmt ist, an dem oberen Außensaum (6) des Körbchens (1) entlang zulaufen und das Verbinden bzw. Zusammenfügen mit dem Körbchen zu realisieren.

2. Körbchen nach Anspruch 1, **dadurch gekennzeichnet, dass** der weiche Stoff zwischen zwei Textilflächen eingeschlossen ist.

3. Körbchen nach einem der Ansprüche 1 oder 2, **dadurch gekennzeichnet, dass** der weiche Stoff aus einem Schaumstoff, einem nicht gewebten Stoff bzw. einem dicken weichen Gewebe ausgewählt ist.

4. Körbchen nach einem der Ansprüche 1 bis 3, **dadurch gekennzeichnet, dass** das Polster (20) teilweise aus einem Komplex gebildet ist, der eine Sandwichanordnung umfasst, die aus zumindest einer Fülllage zwischen zwei Lagenflächen bzw. -oberflächen gebildet ist.

5. Körbchen nach Anspruch 4, **gekennzeichnet durch** stark komprimierte Randabschnitte (24, 25) und einen nicht komprimierten oder leicht komprimierten Mittelabschnitt (23).
